# EUROPÄISCHE PATENTSCHRIFT

(11) **EP 4 260 310 B1**
(45) Veröffentlichungstag und Bekanntmachung des Hinweises auf die Patenterteilung: **11.09.2024**
(21) Anmeldenummer: 20825137.1
(22) Anmeldetag: 10.12.2020
(51) Int. Cl.: G09F 15/00, G09F 17/00

(54) **WERBETRÄGER**
ADVERTISING MEDIUM
SUPPORT PUBLICITAIRE

(43) Veröffentlichungstag der Anmeldung: 18.10.2023
(73) Patentinhaber: Zweikainz GmbH, 8054 Graz (AT)
(72) Erfinder: KAINZ, Josef, 8054 Graz (AT)
(74) Vertreter: Weiser & Voith Patentanwälte Partnerschaft
(86) Internationale Anmeldenummer: PCT/AT2020/060443
(87) Internationale Veröffentlichungsnummer: WO 2022/120396

(56) Entgegenhaltungen:
- WO-A1-2009/092119
- AT-U1- 14 624
- KR-U- 20180 000 684
- US-A1- 2013 104 432

## Beschreibung

Die vorliegende Erfindung betrifft einen Werbeträger mit einer Plane und einem Spanngestell, mit welchem die Plane von einer schlaffen Transportstellung in eine gespannte Anzeigestellung aufspannbar ist.

Im Allgemeinen werden derartige Werbeträger mehrfach und an unterschiedlichen Orten eingesetzt. Sie sollen deshalb möglichst leichtgewichtig, einfach zu transportieren, rasch aufzuspannen und dabei stabil sein; ferner sind eine flexible Verwendbarkeit und eine hohe Werbewirkung durch eine im Rahmen gegebener Raumverhältnisse möglichst große Werbefläche gewünscht. Dazu sind bedruckte oder von einem Projektor anstrahlbare Werbeträger in einer Vielzahl von Ausführungsformen bekannt, insbesondere in Form von auf ein Haltegestell gespannten, optional einrollbaren Bannern, z.B. X-, L- oder Rollup-Bannern, in Form von Flaggen, inklusive Beachflags, oder in Form von einfachen Transparenten für einen bestehenden Spannrahmen, z.B. ein Bauzaunsegment, usw. usf.

In der AT 14624 U1 ist ein Werbeträger beschrieben, bei welchem das Spanngestell eine zentrale Stange und zwei daran gegeneinander axialverschieblich gelagerte Hülsen umfasst, über deren Umfang verteilt jeweils Stäbe gelenkig angebracht sind. Die äußeren Enden der Stäbe jeder Hülse greifen jeweils an einem Ende einer schlauchförmigen Plane an, wobei die Stäbe jeder Hülse von den Stäben der anderen Hülse wegweisen, sodass beim axialen Auseinanderziehen der Hülsen die Stäbe an den Gelenken schirmartig auseinanderschwenken und dabei die schlauchförmige Plane aufspannen.

Aus der WO 2009/092119 A1 ist ein Werbeträger bekannt, bei welchem das Spanngestell anstelle einer zentralen Stange ein Rohr umfasst, an dessen Außenseite - ähnlich zu der AT 14624 U1 - eine Hülse mit daran über den Umfang verteilten, gelenkig angebrachten Stäben axialverschieblich gelagert ist, und in dessen Inneren eine Halterung mit daran gelenkig angebrachten Stäben axialverschieblich gelagert ist. Die Hülse und die Halterung werden zum Aufspannen der Plane mithilfe einer Kugelkette und eines Kurbeltriebs, welche am Rohr gelagert sind, jeweils an der Außen- bzw. Innenseite des Rohrs gegeneinander verschoben, wobei die an der Plane angreifenden Enden der Stäbe auseinander getrieben werden und die Stäbe an den Gelenken auseinanderschwenken, wodurch die Plane aufgespannt wird.

Die Erfindung setzt sich zum Ziel, einen stabilen Werbeträger zu schaffen, welcher in seinem Aufbau und seiner Bedienung besonders einfach und dabei flexibel einsetzbar ist und auch quadratische Werbeflächen an mehreren seiner Seiten erzeugen kann.

Das Ziel wird mit einem Werbeträger der eingangs genannten Art erreicht, bei welchem das Spanngestell einen ersten Teil mit einer Halterung und einem ersten Satz Spannstäbe, die an ihren einen Enden an der Halterung ansetzen und in der Transportstellung im Wesentlichen parallel zueinander von Halterung wegragen, und einen zweiten Teil mit einer am ersten Teil verschieblich gelagerten Schiebehülse und einem zweiten Satz Spannstäbe hat, die an ihren einen Enden an der Schiebehülse ansetzen und in der Transportstellung in einer dem ersten Satz entgegengesetzten Richtung von der Schiebehülse wegragen, und welcher sich dadurch auszeichnet, dass die Spannstäbe des ersten Satzes mit ihren einen Enden an der Halterung und die Spannstäbe des zweiten Satzes mit ihren einen Enden an der Schiebehülse jeweils starr verankert und die Spannstäbe beider Sätze biegeelastisch sind, wobei die Schiebehülse zwischen der Transportstellung, in welcher sie über den genannten ersten Satz geschoben ist, und der Anzeigestellung verschieblich ist, in welcher die Spannstäbe beider Sätze jeweils gebogen sind und jeweils mit ihren anderen Enden die Plane aufspannen.

Ein Werbeträger dieser Art ist besonders einfach im Aufbau. Das Aufspannen des Werbeträgers von der Transportstellung in die Anzeigestellung und ebenso das Entspannen zurück in die Transportstellung ist jeweils rasch und ganz einfach durch gegeneinander Axialverschieben des ersten und des zweiten Teils des Spanngestells zu bewerkstelligen. Aufgrund der starren Verankerung der Spannstäbe einerseits und ihrer Biegeelastizität andererseits ist der Werbeträger besonders stabil, da er aufgrund seiner Flexibilität auch im aufgespannten Zustand unter Belastung verformbar ist, ohne zu kollabieren. Da die Schiebehülse in der Transportstellung über die Spannstäbe des ersten Satzes geschoben ist, d.h. diese zumindest teilweise überlappt, und dabei am genannten ersten Satz anliegt, kann die Plane in Verschieberichtung gesehen kurz sein, sodass auch ein Werbeträger mit quadratischen Werbeflächen od.dgl. an mehreren seiner Seiten erzielbar ist.

Besonders günstig ist, wenn die Halterung einen Rohrabschnitt hat, in welchem die genannten einen Enden der Spannstäbe des ersten Satzes verankert sind. Vorteilhaft ist ferner, wenn die Schiebehülse durch ein Rohr und einen dazu konzentrischen Außenring gebildet ist, welcher die genannten einen Enden der Spannstäbe des zweiten Satzes auf dem Rohr starr verankert. In beiden Fällen ergibt sich eine besonders einfache Verankerung der Spannstäbe des ersten Satzes an der Halterung bzw. der Spannstäbe des zweiten Satzes an der Schiebehülse. Die genannten einen Enden der Spannstäbe des ersten Satzes können dabei im Rohrabschnitt bzw. jene der Spannstäbe des zweiten Satzes können dabei zwischen Rohr und Außenring z.B. geklebt, geklemmt, geschweißt od.dgl. werden.

Günstig ist, wenn der Außenring an einem Ende des Rohrs liegt und die Spannstäbe des zweiten Satzes über den Umfang des Rohres verteilt hält, wobei das Rohr länger ist als die Spannstäbe. Dadurch wird das Aufspannen der Plane erleichtert, da zum Verschieben des zweiten Teils das freiliegende andere Ende des Rohrs ergriffen werden kann.

Vorteilhaft ist ferner, wenn die Halterung stabförmig und länger ist als das Rohr. Auf diese Weise kann der erste Teil beim Aufspannen an der aus dem Rohr in der Transportstellung herausragenden stabförmigen Halterung ergriffen werden, was das Aufspannen zusätzlich erleichtert. Je nach Länge der Halterung kann diese optional zugleich als Stütze für den aufgespannten Werbeträger dienen.

Besonders einfach zu transportieren ist der Werbeträger, wenn das Rohr die Spannstäbe des ersten Satzes in der Transportstellung zumindest teilweise aufnimmt. Ein Verspreizen der Spannstäbe des ersten Satzes beim Transportieren wird dadurch verhindert bzw. erschwert; ferner sind die Spannstäbe des ersten Satzes auf diese Weise beim Transport gut geschützt.

In einer besonders günstigen Ausführungsform hat der Werbeträger eine Arretierung, welche die Schiebehülse in der Anzeigestellung an der Halterung lösbar arretiert. Die Arretierung hält die Plane so lange wie erwünscht in der aufgespannten Stellung und ist je nach Art der Arretierung einfach lösbar. Als Arretierungen kommen beispielsweise eine Klemmschraube, ein Haken und eine Öse, eine Federraste und eine Öffnung od.dgl. in Frage.

Besonders vorteilhaft ist, wenn der erste und der zweite Satz die gleiche Anzahl an Spannstäben haben. Der Werbeträger erhält dabei einen gleichmäßigen Körper mit einer oder mehreren mehreckigen Werbeflächen. Dabei wird ein Kräftegleichgewicht zwischen den Stäben der beiden Sätze erzielt und einem Verwinden der Plane in der aufgespannten Anzeigestellung vorgebeugt.

Besonders vorteilhaft ist ferner, wenn die Halterung des ersten Teils einen runden Querschnitt und die Schiebehülse einen runden Innenquerschnitt hat. Die Schiebehülse kann sich so an der Halterung drehen und richtet sich beim Aufspannen der Plane selbsttätig gegenüber dem ersten Teil aus.

Die Plane kann ein- oder mehrteilig sein; besonders günstig ist eine schlauchförmige Plane. Dies führt zu einem besonders stabilen Werbeträger im aufgespannten Zustand der Plane.

Die Erfindung wird nachfolgend anhand von in den beigeschlossenen Zeichnungen dargestellten Ausführungsbeispielen näher erläutert. In den Zeichnungen zeigen:
die Fig. 1a und 1b einen erfindungsgemäßen Werbeträger, u.zw. in Transportstellung mit entspannter Plane in einer Seitenansicht (Fig. 1a) bzw. in aufgespannter Anzeigestellung in einer Perspektivansicht von schräg oben (Fig. 1b);
die Fig. 2a und 2b einen ersten Teil des Spanngestells des Werbeträgers von Fig. 1a, u.zw. Fig. 2a in einer Seitenansicht und Fig. 2b in einem vergrößerten Querschnitt entlang der Schnittlinie A-A von Fig. 2a;
die Fig. 3a und 3b einen zweiten Teil des Spanngestells des Werbeträgers von Fig. 1a, u.zw. Fig. 3a in einer Seitenansicht und Fig. 3b in einem vergrößerten Querschnitt entlang der Schnittlinie B-B von Fig. 3a; und
Fig. 4 eine Variante des Werbeträgers der Fig. 1b in aufgespannter Anzeigestellung in einer Perspektivansicht von schräg oben.

Die Fig. 1a und 1b zeigen einen Werbeträger 1 mit einer Plane 2, auf welche eine Werbebotschaft z.B. aufgedruckt ist oder projiziert werden kann, und einem Spanngestell 3, mit welchem die Plane 2 von einer schlaffen Transportstellung (Fig. 1a) in eine gespannte Anzeigestellung (Fig. 1b) aufgespannt werden kann, wie weiter unten näher erläutert wird. Die Plane 2 ist in den Fig. 1a und 1b zum besseren Verständnis durchsichtig dargestellt, wie durch die strichlierten Linien versinnbildlicht.

Das Spanngestell 3 umfasst einen in den Fig. 2a und 2b dargestellten ersten Teil 4, welcher eine Halterung 5 und einen ersten Satz 6 von Spannstäben 7 hat. Die Spannstäbe 7 des ersten Satzes 6 sind biegeelastisch, sodass sie ohne Belastung (bis auf mögliche geringe Abweichungen) gerade sind. An ihren einen Enden 7' sind die Spannstäbe 7 an der Halterung 5 starr verankert, und zwar so, dass sie in der Transportstellung (Fig. 1a, 2a, 2b), in welcher sie unbelastet und somit entspannt sind, im Wesentlichen parallel zueinander von der Halterung 5 wegragen. Im Beispiel der Fig. 2a ist die Halterung 5 stabförmig, d.h. ihre Länge L_{H} beträgt ein Vielfaches ihres Durchmessers D_{H}; alternativ könnte die Halterung ein kurzer Befestigungsflansch für die Spannstäbe 7 des ersten Satzes 6, eine Klemme od.dgl. sein.

Gemäß Fig. 3a umfasst das Spanngestell 3 ferner einen zweiten Teil 8, welcher eine am ersten Teil 4 verschieblich gelagerte Schiebehülse 9 und einen zweiten Satz 10 von Spannstäben 11 hat. Die Spannstäbe 11 des zweiten Satzes 10 sind wie jene des ersten Satzes 6 biegelastisch und sind mit ihren einen Enden 11' an der Schiebehülse 9 starr verankert. In der Transportstellung (Fig. 1a, 3a, 3b) ragen die entspannten Spannstäbe 11 des zweiten Satzes 10 in der dem ersten Satz 6 entgegengesetzten Richtung von der Schiebehülse 9 weg. Die Schiebehülse 9 ist in der Transportstellung über den genannten ersten Satz 6 geschoben, d.h. überlappt die Spannstäbe 7 zumindest teilweise, und liegt am ersten Teil 4 an, insbesondere an den Spannstäben 7, welche sie umgibt.

Zum Aufspannen der Plane 2 von der Transportstellung (Fig. 1a, 2a, 2b, 3a, 3b) in die Anzeigestellung (Fig. 1b, 4) wird die Schiebehülse 9 am ersten Teil 4 verschoben, d.h. von ihrer Position auf den Spannstäben 7 in Richtung zur Halterung 5 und optional auf diese hinauf. Dabei verbiegen sich jeweils die Spannstäbe 7, 11 der beiden Sätze 6, 10, welche jeweils mit ihren anderen Enden 7", 11" an der Plane 2 - z.B. randseitig - angreifen, bis sie in der Anzeigestellung (Fig. 1b, 4) gebogen und dadurch in der Art eines Bogens gespannt sind, wodurch zugleich die Plane 2 aufgespannt wird. Die genannten anderen Enden 7", 11" der Spannstäbe 7, 11 der beiden Sätze 6, 10 sind entweder fest an der Plane 2 verankert oder die Plane 2 wird vor oder während des Aufspannens über das Spanngestell 3 gezogen und die anderen Enden 7", 11" dabei an der Plane 2 befestigt, z.B. in an der Plane 2 randseitig dafür vorgesehene Taschen gesteckt.

Wie in den Fig 2a und 2b dargestellt hat die Halterung 5 einen Rohrabschnitt 5a, in dem die genannten einen Enden 7' der Spannstäbe 7 des ersten Satzes 6 verankert sind, z.B. geklebt, geklemmt, geschweißt od.dgl. Es versteht sich, dass die gesamte Halterung 5 ein Rohr sein kann, u.zw. entweder ein kurzes Rohr, sodass die Halterung 5 mit dem Rohrabschnitt 5a zusammenfällt, oder ein langes Rohr, sodass die Halterung 5, wie in Fig. 1a gezeigt, den Rohrabschnitt 5a mit den darin verankerten Spannstäben 7 deutlich überragt. In weiteren Alternativen könnten die Enden 7' der Spannstäbe 7 des ersten Satzes 6 stumpf oder sonst wie an die Halterung 5 geklebt, geschweißt od.dgl. sein.

Im Beispiel der Fig. 2b hat die Halterung 5 einen runden Querschnitt; der Querschnitt könnte alternativ jedoch z.B. oval, mehreckig etc. sein.

In der in den Fig. 3a und 3b dargestellten Ausführungsform ist die Schiebehülse 9 durch ein Rohr 12 und einen dazu konzentrischen Außenring 13 gebildet. Die genannten einen Enden 11' der Spannstäbe 11 des zweiten Satzes 10 liegen zwischen dem Rohr 12 und dem Außenring 13, d.h. werden sind vom Außenring 13 auf dem Rohr 12 starr verankert, z.B. zwischen beiden geklebt, geklemmt, geschweißt od.dgl. Das Rohr 12 und der Außenring 13 können dabei gleiche oder ähnliche axiale Länge L_{R} haben; in dem dargestellten Beispiel liegt der Außenring 13 an einem Ende 12' des Rohrs 12 und das Rohr 12 hat eine wesentlich größere Länge L_{R} als der Außenring 13.

Die Spannstäbe 11 des zweiten Satzes 10 werden vom Außenring 13 entweder an einem Teil des Umfangs des Rohrs 12 konzentriert oder über den Umfang des Rohrs 12 - gleichmäßig oder ungleichmäßig - verteilt gehalten. Optional ist das Rohr 12 länger als die Spannstäbe 11 des zweiten Satzes 10, sodass es aus den Spannstäben 11 herausragt und ergriffen werden kann.

Gemäß Fig. 3b hat die Schiebehülse 9 einen an den Außenquerschnitt der Halterung 5 angepassten Innenquerschnitt.

Der Werbeträger 1 hat optional eine Arretierung 14 in Form einer Federraste 14a an der Halterung 5 und einer damit korrespondierenden Öffnung 14b in dem Rohr 12 der Schiebehülse 9. Es versteht sich, dass die Arretierung 14 auch durch andere Mittel erzielt werden kann, z.B. durch einen Haken und eine Öse, durch eine Klemmschraube etc. Mittels der Arretierung 14 wird die Schiebehülse 9 in der Anzeigestellung an der Halterung 5 lösbar arretiert und dadurch die Plane 2 aufgespannt gehalten. Beim Verbringen zurück in die Transportstellung muss lediglich die Federraste 14a gelöst werden, worauf die Schiebehülse 9 an dem ersten Teil 4 in die Transportstellung gleitet und die Plane 2 dabei erschlafft.

In der Transportstellung nimmt das optionale Rohr 12 der Schiebehülse 9 die Spannstäbe 7 des ersten Satzes 6 zumindest teilweise auf, d.h. die Spannstäbe 7 des ersten Satzes 6 sind in der Transportstellung teilweise oder gänzlich durch das Rohr 12 geschützt (Fig. 1a).

Das Spanngestell 3 kann jede beliebige, für den Werbeträger 1 erforderliche Anzahl an Spannstäben 7, 11 haben. Optional können der erste Satz 6 und der zweite Satz 10 die gleiche Anzahl an Spannstäben 7, 11 haben, z.B. jeweils vier Spannstäbe 7, 11 wie in den Beispielen gezeigt.

Die Plane 2 kann ein- oder mehrteilig sein. In dem dargestellten Beispiel ist die Plane 2 schlauchförmig, d.h. ein z.B. über einen Klettverschluss verschließbarer oder ein geschlossener Schlauch. Die Plane 2 kann optional an ihrer Oberseite S_{O} und/oder an ihrer Unterseite S_{U} - mit Ausnahme einer Öffnung für die Halterung 5 bzw. das Rohr 12 des Spanngestells 3 - geschlossen sein, sodass sich eine fast gänzlich geschlossene (hier: quaderförmige) Werbefläche ergibt. Alternativ, wenn die Plane z.B. zweiteilig ist, kann beispielsweise jeweils an einer Vorder- und Rückseite S_{V}, S_{R} des Werbeträgers 1 jeweils ein Teil der Plane 2 zwischen zwei Spannstäben 7 des ersten Satzes 6 und zwei Spannstäben 11 des zweiten Satzes 10 gespannt sein.

Fig. 4 zeigt ein Beispiel des Werbeträgers 1, bei welchem die Plane 2 in der aufgespannten Anzeigestellung an vier Seiten jeweils eine annähernd quadratische Werbefläche ergibt, d.h. insgesamt im Wesentlichen Würfelform hat. Dies kann insbesondere dadurch erzielt werden, dass die Schiebehülse 9 nicht nur in der Transportstellung an den Spannstäben 7 des ersten Satzes 6 anliegt, sondern auch noch teilweise in der aufgespannten Anzeigestellung. Dabei hat der Werbeträger 1 optional mehrere Arretierungen 14, z.B. zwei oder mehr Federrasten 14a od.dgl., um mit Planen 2 unterschiedlicher Dimension die entsprechende Anzeigestellung zu erreichen und die Schiebehülse 9 an der Halterung 5 jeweils auf unterschiedlichen Höhen zu arretieren.

Es versteht sich, dass die Plane 2 des Werbeträgers 1 in der Anzeigestellung nicht nur würfel- oder quaderförmig sondern - je nach Anzahl der Spannstäbe 7, 11 des ersten und des zweiten Satzes 6, 10 - allgemein prismenförmig oder, wenn die Plane 2 z.B. durch Verstärkungen ausreichend steif ist, sogar zylinderförmig sein kann. Ferner könnten die Spannstäbe 7, 11 in jedem Satz 6, 10 verschiedene Längen haben, sodass sich in der aufgespannten Anzeigestellung an jeder Seite des Werbeträgers 1 nicht-rechteckige Werbeflächen ergeben.

Wie Fig. 4 beispielhaft zeigt, können optional an dem Werbeträger 1 (hier: über den Umfang der Schiebehülse 9 verteilt) ferner ein oder mehrere Beleuchtungselemente 15 zur Hinterleuchtung der Plane 2 angebracht sein. Damit ist der Werbeträger 1 - mit oder ohne Werbebotschaft - als Beleuchtungskörper einsetzbar.

## Patentansprüche

1. Werbeträger mit einer Plane (2) und einem Spanngestell (3), mit welchem die Plane (2) von einer schlaffen Transportstellung in eine gespannte Anzeigestellung aufspannbar ist, wobei das Spanngestell (3) einen ersten Teil (4) mit einer Halterung (5) und einem ersten Satz (6) Spannstäbe (7), die an ihren einen Enden (7') an der Halterung (5) ansetzen und in der Transportstellung im Wesentlichen parallel zueinander von Halterung (5) wegragen, und einen zweiten Teil (8) mit einer am ersten Teil (4) verschieblich gelagerten Schiebehülse (9) und einem zweiten Satz (10) Spannstäbe (11) hat, die an ihren einen Enden (11') an der Schiebehülse (9) ansetzen und in der Transportstellung in einer dem ersten Satz (6) entgegengesetzten Richtung von der Schiebehülse (9) wegragen,
**dadurch gekennzeichnet, dass** die Spannstäbe (7) des ersten Satzes (6) mit ihren einen Enden (7') an der Halterung (5) und die Spannstäbe (11) des zweiten Satzes (10) mit ihren einen Enden (11') an der Schiebehülse (9) jeweils starr verankert und die Spannstäbe (7, 11) beider Sätze (6, 10) biegeelastisch sind, wobei die Schiebehülse (9) zwischen der Transportstellung, in welcher sie über den genannten ersten Satz (6) geschoben ist, und der Anzeigestellung verschieblich ist, in welcher die Spannstäbe (7, 11) beider Sätze (6, 10) jeweils gebogen sind und jeweils mit ihren anderen Enden (7", 11") die Plane (2) aufspannen.

2. Werbeträger nach Anspruch 1, **dadurch gekennzeichnet, dass** die Halterung (5) einen Rohrabschnitt (5a) hat, in welchem die genannten einen Enden (7') der Spannstäbe (7) des ersten Satzes (6) verankert sind.

3. Werbeträger nach Anspruch 1 oder 2, **dadurch gekennzeichnet, dass** die Schiebehülse (9) durch ein Rohr (12) und einen dazu konzentrischen Außenring (13) gebildet ist, welcher die genannten einen Enden (11') der Spannstäbe (11) des zweiten Satzes (7) auf dem Rohr (12) starr verankert.

4. Werbeträger nach Anspruch 3, **dadurch gekennzeichnet, dass** der Außenring (13) an einem Ende (12') des Rohrs (12) liegt und die Spannstäbe (11) des zweiten Satzes (10) über den Umfang des Rohres (12) verteilt hält, wobei das Rohr (12) länger ist als die Spannstäbe (11).

5. Werbeträger nach Anspruch 3 oder 4, **dadurch gekennzeichnet, dass** die Halterung (5) stabförmig und länger ist als das Rohr (12).

6. Werbeträger nach einem der Ansprüche 3 bis 5, **dadurch gekennzeichnet, dass** das Rohr (12) die Spannstäbe (7) des ersten Satzes (6) in der Transportstellung zumindest teilweise aufnimmt.

7. Werbeträger nach einem der Ansprüche 1 bis 6, **gekennzeichnet durch** eine Arretierung (14), welche die Schiebehülse (9) in der Anzeigestellung an der Halterung (5) lösbar arretiert.

8. Werbeträger nach einem der Ansprüche 1 bis 7, **dadurch gekennzeichnet, dass** der erste und der zweite Satz (6, 10) die gleiche Anzahl an Spannstäben (7, 11) haben.

9. Werbeträger nach einem der Ansprüche 1 bis 8, **dadurch gekennzeichnet, dass** die Halterung (5) einen runden Querschnitt und die Schiebehülse (9) einen runden Innenquerschnitt hat.

10. Werbeträger nach einem der Ansprüche 1 bis 9, **dadurch gekennzeichnet, dass** die Plane (2) schlauchförmig ist.

## Claims

1. Advertising medium comprising a canvas (2) and a tension frame (3) by which the canvas (2) can be stretched from a slack transport position to a stretched display position, wherein the tension frame (3) comprises a first part (4) with a support (5) and a first set (6) of tension rods (7) that are attached with their one ends (7') to the support (5) and, in the transport position, extend away from the support (5) essentially in parallel with each other, and a second part (8) with a sliding sleeve (9) that is slidably mounted on the first part (4), and a second set (10) of tension rods (11) that are attached with their one ends (11') to the sliding sleeve (9) and, in the transport position, extend away from the sliding sleeve (9) in a direction opposite to the first set (6),
**characterized in that** the tension rods (7) of the first set (6) are rigidly anchored with their one ends (7') to the support (5) and the tension rods (11) of the second set (10) are rigidly anchored with their one ends (11') to the sliding sleeve (9), and the tension rods (7, 11) of the two sets (6, 10) are elastically bendable, wherein the sliding sleeve (9) is slidable between the transport position, in which it is slid over said first set (6), and the display position, in which the tension rods (7, 11) of the two sets (6, 10) are respectively bent and stretch the canvas (2) with their respective other ends (7", 11").

2. Advertising medium according to claim 1, **characterized in that** the support (5) has a pipe section (5a) in which said one ends (7') of the tension rods (7) of the first set (6) are anchored.

3. Advertising medium according to claim 1 or 2, **characterized in that** the sliding sleeve (9) is formed by a pipe (12) and an outer ring (13), that is concentric thereto and rigidly anchors said one ends (11') of the tension rods (11) of the second set (7) to the pipe (12).

4. Advertising medium according to claim 3, **characterized in that** the outer ring (13) is located at one end (12') of the pipe (12) and holds the tension rods (11) of the second set (10) distributed around the perimeter of the pipe (12), wherein the pipe (12) is longer than the tension rods (11).

5. Advertising medium according to claim 3 or 4, **characterized in that** the support (5) is bar-shaped and longer than the pipe (12).

6. Advertising medium according to any one of claims 3 to 5, **characterized in that** the pipe (12) at least partially receives the tension rods (7) of the first set (6) in the transport position.

7. Advertising medium according to any one of claims 1 to 6, **characterized by** a latch (14), which in the display position releasably latches the sliding sleeve (9) on the support (5) .

8. Advertising medium according to any one of claims 1 to 7, **characterized in that** the first and the second set (6, 10) have the same number of tension rods (7, 11).

9. Advertising medium according to any one of claims 1 to 8, **characterized in that** the support (5) has a circular cross-section and the sliding sleeve (9) has a circular inner cross-section.

10. Advertising medium according to any one of claims 1 to 9, **characterized in that** the canvas (2) is of tubular shape.

## Revendications

1. Support publicitaire avec une toile (2) et un cadre de tension (3) par lequel la toile (2) peut être étendue à partir d'une position de transport molle vers une position d'affichage tendue, dans lequel le cadre de tension (3) a une première partie (4) avec un support (5) et un premier ensemble (6) de tiges de tension (7) qui sont fixées avec une de leurs extrémités (7') sur le support (5) et s'éloignent du support (5) dans la position de transport de manière essentiellement parallèle les unes par rapport aux autres, et une deuxième partie (8) avec un manchon coulissant (9) logé en pouvant coulisser sur la première partie (4), et un deuxième ensemble (10) de tiges de tension (11) qui sont fixées avec une de leurs extrémités (11') sur le manchon coulissant (9) et s'éloignent du manchon coulissant (9) dans la position de transport dans une direction opposée au premier ensemble (6),
**caractérisé en ce que** les tiges de tension (7) du premier ensemble (6) sont ancrées de manière rigide avec une de leurs extrémités (7') sur le support (5) et les tiges de tension (11) du deuxième ensemble (10) sont ancrées de manière rigide avec une de leurs extrémités (11') sur le manchon coulissant (9) et les tiges de tension (7, 11) des deux ensembles (6, 10) sont élastiques en flexion, dans lequel le manchon coulissant (9) peut coulisser entre la position de transport, dans laquelle il est glissé par-dessus ledit premier ensemble (6), et la position d'affichage, dans laquelle les tiges de tension (7, 11) des deux ensembles (6, 10) sont respectivement recourbées et tendent la toile (2) avec respectivement leurs autres extrémités (7", 11").

2. Support publicitaire selon la revendication 1, **caractérisé en ce que** le support (5) a un segment de tuyau (5a) dans lequel les dites extrémités (7') des tiges de tension (7) du premier ensemble (6) sont ancrées.

3. Support publicitaire selon la revendication 1 ou 2, **caractérisé en ce que** le manchon coulissant (9) est formé par un tuyau (12) et une bague extérieure (13) concentrique avec celui-ci, laquelle ancre de manière rigide les dites extrémités (11') des tiges de tension (11) du deuxième ensemble (7) sur le tuyau (12).

4. Support publicitaire selon la revendication 3, **caractérisé en ce que** la bague extérieure (13) se situe à une extrémité (12') du tuyau (12) et maintient les tiges de tension (11) du deuxième ensemble (10) distribués sur le périmètre du tuyau (12), où le tuyau (12) est plus long que les tiges de tension (11) .

5. Support publicitaire selon la revendication 3 ou 4, **caractérisé en ce que** le support (5) est en forme de bâton et est plus long que le tuyau (12).

6. Support publicitaire selon l'une des revendications 3 à 5, **caractérisé en ce que** le tuyau (12) reçoit au moins partiellement les tiges de tension (7) du premier ensemble (6) dans la position de transport.

7. Support publicitaire selon l'une des revendications 1 à 6, **caractérisé par** un verrouillage (14), lequel verrouille de manière amovible le manchon coulissant (9) sur le support (5) dans la position d'affichage.

8. Support publicitaire selon l'une des revendications 1 à 7, **caractérisé en ce que** les premier et deuxième ensembles (6, 10) ont le même nombre de tiges de tension (7, 11).

9. Support publicitaire selon l'une des revendications 1 à 8, **caractérisé en ce que** le support (5) a une section transversale circulaire et le manchon coulissant (9) a une section transversale intérieure circulaire.

10. Support publicitaire selon l'une des revendications 1 à 9, **caractérisé en ce que** la toile (2) est en forme de tuyau.
